# EUROPÄISCHE PATENTSCHRIFT

(11) **EP 3 161 320 B1**
(45) Veröffentlichungstag und Bekanntmachung des Hinweises auf die Patenterteilung: **24.02.2021**
(21) Anmeldenummer: 15729508.0
(22) Anmeldetag: 18.06.2015
(51) Int. Cl.: F04D 5/00, F04D 29/58

(54) **SEITENKANALPUMPE**
SIDE CHANNEL PUMP
POMPE À CANAL LATÉRAL

(30) Priorität: 24.06.2014 EP 14173691
(43) Veröffentlichungstag der Anmeldung: 03.05.2017
(73) Patentinhaber: Sterling Industry Consult GmbH, 25524 Itzehoe (DE)
(72) Erfinder: KÖSTERS, Heiner, 25524 Itzehoe (DE)
(74) Vertreter: Glawe, Delfs, Moll
(86) Internationale Anmeldenummer: PCT/EP2015/063741
(87) Internationale Veröffentlichungsnummer: WO 2015/197467

(56) Entgegenhaltungen:
- EP-A2- 0 831 236
- CN-Y- 2 823 602
- US-A- 3 124 077
- US-A1- 2014 017 073

## Beschreibung

Die Erfindung betrifft eine Seitenkanalpumpe mit einem Pumpengehäuse. In dem Pumpengehäuse sind eine mit einem Seitenkanal versehene Arbeitskammer und ein Motor angeordnet. Ein Flügelrad in der Arbeitskammer dreht sich mit einer von dem Motor angetriebenen Welle.

Seitenkanalpumpen sind als solche seit langem bekannt (siehe etwa DE 855 363 oder US 3,124,077). Sie dienen zum Fördern von Flüssigkeiten sowie von Gemischen aus Flüssigkeiten und Gas. Es ist ein Vorteil von Seitenkanalpumpen, dass der Betrieb der Pumpe nur unwesentlich beeinträchtigt wird, wenn in der Flüssigkeit auch größere Mengen von Gas mitgeführt werden.

Es ist außerdem bekannt, dass mit Seitenkanalpumpen anfänglich reines Gas gefördert werden kann, um damit die zu fördernde Flüssigkeit in die Pumpe hinein anzusaugen. Dies ist auch dann möglich, wenn die Arbeitskammer trocken ist, also anfänglich keine Flüssigkeitsmenge in der Arbeitskammer enthalten ist, wie z.B. in der WO 2014/033317 A1. Dazu wird die Pumpe mit hoher Drehzahl betrieben, so dass sie nach Art eines Gebläses wirkt.

Es besteht in diesem Betriebszustand das Risiko, dass die Seitenkanalpumpe überhitzt. Zum einen ist die hohe Drehzahl mit einer starken Wärmeentwicklung verbunden. Zum anderen werden nur geringe Wärmemengen abtransportiert, solange noch keine Flüssigkeit in der Pumpe angekommen ist.

Der Erfindung liegt die Aufgabe zu Grunde, eine Seitenkanalpumpe vorzustellen, die beim Ansaugen von Gas nicht überhitzt. Ausgehend vom genannten Stand der Technik wird die Aufgabe gelöst mit den Merkmalen des Anspruchs 1. Vorteilhafte Ausführungsformen sind in den Unteransprüchen angegeben.

Erfindungsgemäß umfasst die Seitenkanalpumpe einen Kühlkreislauf, der sich von der Arbeitskammer zu dem Motor und von dem Motor zu einem Saugabschnitt der Pumpe erstreckt.

Zunächst werden einige Begriffe erläutert. Wenn die Seitenkanalpumpe Gas ansaugt, wird das Gas in der Arbeitskammer verdichtet, so dass in der Arbeitskammer ein höherer Druck anliegt als am Eingang der Pumpe. Als Saugabschnitt wird ein Bereich der Pumpe bezeichnet, von dem das Medium zum Ausgang der Pumpe gefördert wird und in dem der Druck niedriger ist als in dem Abschnitt der Arbeitskammer, aus dem der Kühlkreislauf gespeist wird.

Die Erfindung hat erkannt, dass ein Teil des geförderten Mediums als Kühlmedium genutzt werden kann. Indem die Kühlung als geschlossener Kreislauf ausgebildet ist, bei dem das Kühlmedium von der Arbeitskammer zu dem Motor und wieder zu einem Saugabschnitt der Pumpe geführt wird, kann ein stetiger Strom des Kühlmediums aufrechterhalten werden, durch den Wärme von dem Motor abgeführt wird. Die Erfindung hat insbesondere erkannt, dass der Kühlkreislauf auch dann eine Wirkung hat, wenn gasförmiges Medium gefördert wird. Zwar ist die Kühlung dann regelmäßig nicht so wirksam, dass sie einen Dauerbetrieb der Seitenkanalpumpe ermöglichen würde. Dies ist auch nicht erforderlich, weil nur der Zeitraum zu überbrücken ist, bis die angesaugte Flüssigkeit dem Gas nachfolgt. Für diesen Zweck ist es ausreichend, wenn ein trockener Betrieb für eine Zeitdauer in der Größenordnung von Minuten möglich wird. Dies ist um ein Vielfaches länger als bei üblichen Pumpen, die innerhalb weniger Sekunden überhitzen, wenn kein flüssiges Medium gefördert wird.

Je größer die Druckdifferenz ist, die über dem Kühlkreislauf anliegt, desto stärker ist der Strom des Kühlmediums und desto wirksamer ist die Kühlung. Allerdings stellt der Kühlkreislauf zugleich auch einen Leckfluss dar, durch den der Wirkungsgrad der Pumpe vermindert wird. Es ist deswegen wünschenswert, nicht mehr Kühlmedium als erforderlich durch den Kühlkreislauf fließen zu lassen. Erfindungsgemäß ist die über dem Kühlkreislauf anliegende Druckdifferenz deswegen kleiner als die Druckdifferenz zwischen der Ausgangsöffnung der Seitenkanalpumpe und der Eingangsöffnung der Seitenkanalpumpe. Erfindungsgemäß ist die über dem Kühlkreislauf anliegende Druckdifferenz nicht größer als die über einer Arbeitskammer liegende Druckdifferenz.

Die erfindungsgemäße Seitenkanalpumpe ist regelmäßig mehrstufig. Erfindungsgemäß umfasst die Seitenkanalpumpe eine Mehrzahl von mit Seitenkanälen versehenen Arbeitskammern. In jeder der Arbeitskammern dreht sich ein Flügelrad. Dabei ist vorzugsweise jeweils die Ausgangsseite einer ersten Arbeitskammer mit der Eingangsseite einer nachfolgenden Arbeitskammer verbunden.

Der Kühlkreislauf wird erfindungsgemäß aus einer Arbeitskammer gespeist, deren Ausgangsseite mit der Ausgangsöffnung der Pumpe verbunden ist. Bevorzugt wird der Kühlkreislauf von der Ausgangsseite der Arbeitskammer gespeist. Beispielsweise kann der Kühlkreislauf von einer Verbindungsleitung zwischen der Arbeitskammer und der Ausgangsöffnung der Pumpe abzweigen.

Der Kühlkreislauf mündet erfindungsgemäß in derselben Arbeitskammer, aus der der Kühlkreislauf gespeist wird. Ein anderer Bereich derselben Arbeitskammer bildet dann den Saugabschnitt im Sinne der Erfindung. Beispielsweise kann der Kühlkreislauf in einem Spalt der Arbeitskammer münden, der zwischen der Welle und einem die Welle umgebenden Abschnitt des Pumpengehäuses ausgebildet ist. Damit wird ein Spalt, der ansonsten einen Leckspalt bilden würde, als Teil des Kühlkreislaufs genutzt. Die über dem Kühlkreislauf anliegende Druckdifferenz ist vorzugsweise kleiner als 60 %, weiter vorzugsweise kleiner als 40 % der Druckdifferenz zwischen der Eingangsseite und der Ausgangsseite der Arbeitskammer, bei der es sich um die Arbeitskammer handelt, deren Ausgangsseite mit der Ausgangsöffnung verbunden ist.

Der Kühlkreislauf sollte so gestaltet sein, dass die Wärme wirksam von dem Motor abgeführt wird. Beispielsweise kann sich der Kühlkreislauf zwischen dem Rotor und dem Stator des Motors hindurch erstrecken.

Vorzugsweise erstreckt der Kühlkreislauf sich in Längsrichtung (also parallel zur Welle) über die gesamte Länge des Motors. Länge des Motors bezeichnet den Abschnitt, in dem der Rotor und der Stator elektrisch zusammenwirken. Die Flussrichtung des Kühlmediums kann so sein, dass das Kühlmedium sich bei seiner Bewegung durch den Motor hindurch an die Arbeitskammer annähert. Das Kühlmedium kann von der Arbeitskammer zunächst zu dem entfernten Ende des Motors geführt werden, bevor es in den Motor eintritt.

In dem Pumpengehäuse kann außerdem eine Steuerelektronik für den Motor aufgenommen sein. Die Steuerelektronik kann insbesondere dazu ausgelegt sein, die Drehzahl des Motors variabel zu steuern. Die erfindungsgemäße Seitenkanalpumpe ist vorzugsweise so gestaltet, dass in Längsrichtung betrachtet der Motor zwischen der Steuerelektronik und der Arbeitskammer angeordnet ist.

Der Kühlkreislauf kann einen Abschnitt umfassen, der zwischen dem Motor und der Steuerelektronik angeordnet ist. Bei dieser Gestaltung kann mit dem Kühlkreislauf zugleich auch die Steuerelektronik gekühlt werden. Der Kühlkreislauf kann eine Mehrzahl von Kanälen umfassen, die zwischen der Steuerelektronik und dem Motor angeordnet sind. Die Kanäle können in radialer Richtung ausgerichtet sein. Die Flussrichtung des Kühlmediums kann derart sein, dass das Kühlmedium in allen Kanälen von außen nach innen fließt.

Für die Wirksamkeit der Kühlung ist es außerdem von Vorteil, wenn der Kühlkreislauf so gestaltet ist, dass er einen großflächigen Kontakt zwischen dem Kühlmedium und dem Motor ermöglicht. Zwischen dem Pumpengehäuse und dem Motor kann ein Ringspalt ausgebildet sein. Der Ringspalt kann sich in Umfangsrichtung um den Motor herum erstrecken. Der Kühlkreislauf kann sich durch den Ringspalt hindurch erstrecken. Der Ringspalt kann zugleich einen Verbindungskanal zwischen der Ausgangsseite einer Arbeitskammer und der Ausgangsöffnung der Seitenkanalpumpe bilden.

Vorzugsweise bewegt sich das gesamte mit der Pumpe geforderte Medium durch den Ringspalt. Ein Teil des Mediums kann von dem Ringspalt durch eine Austrittsöffnung aus der Pumpe herausgeführt werden, während der andere Teil sich als Kühlmedium durch den Kühlkreislauf bewegt. Das Kühlmedium bildet vorzugsweise nur einen geringen Anteil des insgesamt geförderten Mediums. Der Anteil kann beispielsweise geringer als 10 %, vorzugsweise geringer als 5 % sein.

Der Motor kann deswegen von einem Außenrohr umgeben sein, das sich in Umfangsrichtung um den Motor herum erstreckt. Das Außenrohr kann in direktem körperlichen Kontakt mit dem Stator des Motors stehen. In Längsrichtung erstreckt sich das Außenrohr vorzugsweise mindestens über die Länge des Motors. Das Außenrohr kann an den Ringspalt angrenzen und eine innere Begrenzung für den Ringspalt bilden. Durch den großflächigen Kontakt zwischen dem Außenrohr und dem Ringspalt kann die Wärme wirksam abgeführt werden.

Der Motor kann ein Innenrohr umfassen, das zwischen dem Stator und dem Rotor des Motors angeordnet ist. Das Innenrohr kann in direktem körperlichen Kontakt mit dem Stator stehen. Ein Abschnitt des Kühlkreislaufs kann sich durch einen Ringspalt zwischen dem Innenrohr und dem Rotor des Motors erstrecken. Durch den großflächigen Kontakt kann die Wärme sowohl von dem Rotor als auch von dem Stator des Motors geführt werden. Außerdem kann durch ein solches Innenrohr ein direkter Kontakt zwischen dem Stator und dem geförderten Medium vermieden werden.

Solange nur Gas gefördert wird, reicht der Kühlkreislauf regelmäßig nicht aus, um die in dem Rotor erzeugte Wärme vollständig abzuführen. Der Motor erwärmt sich also. Um eine Überhitzung des Motors zu vermeiden, können der Motor und das umgebende Gehäuse erfindungsgemäß so gestaltet sein, dass sie eine hohe Wärmekapazität haben. Die Wärmemenge kann aufgrund der hohen Wärmekapazität in dem Motor aufgenommen werden und die Temperaturerhöhung wird begrenzt.

Insbesondere kann der Stator so gestaltet sein, dass er eine große Masse und damit verbunden eine hohe Wärmekapazität hat. Vorzugsweise füllt der Stator über einen Längsabschnitt des Motors den Spalt zwischen dem Innenrohr und dem Außenrohr vollständig aus, so dass es keine Hohlräume mit wärmeisolierender Wirkung gibt. Weiter vorzugsweise erstreckt der Längenabschnitt sich über die gesamte Länge des Motors. Ein die Wickelköpfe des Stators umgebender Raum kann mit einer Vergussmasse ausgefüllt sein. Das Innenrohr und das Außenrohr des Motors können folglich die doppelte Wirkung haben, dass sie einerseits einen großflächigen Kontakt zu dem Kühlkreislauf ermöglichen und andererseits einen Raum definieren, innerhalb dessen überschüssige Wärmemengen zwischengespeichert werden können.

Das Pumpengehäuse kann mit einem Entlüftungsventil ausgestattet sein, das öffnet, wenn gasförmiges Medium gefördert wird, und das schließt, wenn flüssiges Medium gefördert wird. Das gasförmige Medium kann durch das Entlüftungsventil austreten, so dass möglichst nur flüssiges Medium durch die Austrittsöffnung der Pumpe gefördert wird. Das Entlüftungsventil kann zwischen der Ausgangsseite der Arbeitskammer und der Austrittsöffnung der Pumpe angeordnet sein. In einer bevorzugten Ausführungsform mündet das Entlüftungsventil in dem Ringspalt zwischen dem Außenrohr und dem Pumpengehäuse. Das Pumpengehäuse kann mehrere Entlüftungsventile aufweisen. Eines der Entlüftungsventile kann in einem oberen Abschnitt des Pumpengehäuses, ein anderes Entlüftungsventile in einem unteren Abschnitt des Pumpengehäuses angeordnet sein.

Die erfindungsgemäßen Pumpen werden häufig in Anlagen verwendet, in denen es von großer Bedeutung ist, dass die geförderte Flüssigkeit nicht nach außen dringt. Diesem Zweck ist es dienlich, wenn eine Seitenkanalpumpe verwendet wird, die dichtungslos ausgeführt ist. Dichtungslos bedeutet, dass das Ende der Welle, auf das der Antriebsmotor wirkt, vollständig innerhalb des Gehäuses der Pumpe angeordnet ist. Da die Welle nicht durch das Gehäuse nach außen geführt ist, ist an dieser Stelle keine Wellenabdichtung erforderlich.

In jeder Arbeitskammer dreht sich ein Flügelrad. Das Flügelrad ist zwischen zwei Stirnflächen der Arbeitskammer eingeschlossen, wobei der Seitenkanal in einer der Stirnflächen ausgebildet ist. Der Seitenkanal entspricht einer Vertiefung in der Stirnfläche, was bedeutet, dass der zwischen dem Flügelrad und der Stirnfläche bestehende Leckspalt im Bereich des Seitenkanals vergrößert ist. Der Seitenkanal kann sich in einem bogenförmigen Weg von der Einlassöffnung zu der Auslassöffnung der Arbeitskammer erstrecken. Der bogenförmige Weg kann im Wesentlichen dem Weg entsprechen, den auch das Flügelrad auf dem Weg von der Einlassöffnung zu der Auslassöffnung beschreibt.

Wenn die Pumpe mit der Überdrehzahl als Gebläse läuft und dann Flüssigkeit auf die Eingangsstufe der Pumpe trifft, ist dies mit einer schlagartigen Belastung der Pumpe verbunden. Die Eingangsstufe der Pumpe sollte so gestaltet sein, dass sie dieser schlagartigen Belastung standhält. Beispielsweise kann es sich bei der Eingangsstufe um eine Zentrifugalstufe handeln. Bei einer Zentrifugalstufe ist ein Laufrad mit einer Mehrzahl von Kanälen versehen, die sich von einem zentralen Bereich des Laufrads zu einem peripheren Bereich des Laufrads erstrecken. Die Pumpwirkung einer solchen Zentrifugalstufe ergibt sich daraus, dass das geförderte Medium sich unter der Zentrifugalkraft durch den Kanal vom zentralen Bereich zu dem peripheren Bereich bewegt.

Wenn das Medium in axialer Richtung auf die Eingangsstufe trifft, wird das Medium also umgelenkt, so dass es sich in radialer Richtung bewegt. Bei dem erfindungsgemäßen Verfahren hat dies den Vorteil, dass der Impuls von der auf die Eingangsstufe treffenden Flüssigkeit im Wesentlichen in axialer Richtung wirkt. Kräfte in radialer Richtung, durch die die Pumpe in Schwingung versetzt werden könnte, werden weitgehend vermieden. In diesem Zusammenhang ist es außerdem von Vorteil, wenn die Kanäle über den Umfang des Laufrads gleich verteilt sind.

Da die Antriebsleistung beim Betrieb mit Überdrehzahl gering ist, wird die Pumpe zügig abgebremst, sobald die Flüssigkeit in die Eingangsstufe eingetreten ist. Bevor die Flüssigkeit in die nachfolgenden, mit Flügelrad und Seitenkanal versehenen Stufen eintritt, hat sich die Drehzahl bereits deutlich vermindert, so dass die nachfolgenden Stufen der schlagartigen Belastung nur noch in vermindertem Umfang ausgesetzt sind.

Die erfindungsgemäße Seitenkanalpumpe ist mit einer Steuerung versehen, die dazu ausgelegt ist, die Pumpe mit einer Überdrehzahl zu betreiben, wenn die Arbeitskammer der Pumpe gasgefüllt ist, und die Drehzahl auf eine Betriebsdrehzahl zu vermindern, wenn Flüssigkeit in die Pumpe eintritt. Möglich ist es, dass die Steuerung so eingerichtet ist, dass sie ein aktives Abbremsen der Pumpe bewirkt. Notwendig ist dies jedoch nicht. Sobald Flüssigkeit in die Pumpe eintritt, erhöht sich der Widerstand, so dass die Drehzahl der Pumpe sich auch dann vermindert, wenn die Antriebsleistung unverändert bleibt. Regelmäßig ist der Antriebsmotor so ausgelegt, dass er die Pumpe auch beim Betrieb mit maximaler Leistung nicht auf der Überdrehzahl halten kann, nachdem Flüssigkeit in die Pumpe eingetreten ist. Die Steuerung kann deswegen so eingerichtet sein, dass sie nach dem Eintreten der Flüssigkeit abwartet, bis die Drehzahl sich von alleine auf die gewünschte Betriebsdrehzahl reduziert hat und dann die Antriebsleistung erhöht, so dass die Pumpe konstant auf der Betriebsdrehzahl gehalten wird.

Ein bevorzugter Einsatzbereich der erfindungsgemäßen Pumpe ist das Fördern von Flüssiggas aus einem Tank. Dies findet beispielsweise an LPG-Tankstellen statt, wo mit Flüssiggas betriebene Fahrzeuge aus einem Tank, der häufig im Boden versenkt ist, betankt werden. Der Tank ist zum Teil mit Flüssiggas in flüssigem Zustand gefüllt, der obere Teil des Tanks und insbesondere die Leitung, die zu der erfindungsgemäßen Pumpe führt, werden von verdampftem Flüssiggas eingenommen. Der Druck in dem Tank und der Leitung entspricht also dem Dampfdruck des Flüssiggases, wenn die Pumpe nicht in Betrieb ist.

Wird die Pumpe in Betrieb gesetzt, so wird der Dampf des Flüssiggases angesaugt. Dies hat zunächst zur Folge, dass der Druck in der Leitung absinkt und dadurch weiteres Flüssiggas in den gasförmigen Zustand übergeht. Wenn die Pumpe nur eine geringe Saugleistung hat, geht dies immer so weiter und es wird fortlaufend nur das neu verdampfte Gas gefördert. Die Saugleistung der erfindungsgemäßen Pumpe ist jedoch groß genug, dass auch eine Verminderung der Temperatur in der Leitung erreicht wird, was dazu führt, dass der Dampfdruck in der Leitung geringer ist als der Dampfdruck im Tank. Durch die Druckdifferenz steigt die Flüssigkeit aus dem Tank in die Leitung und kann von der Pumpe angesaugt werden. Mit diesem Verfahren ist es deswegen möglich, das Flüssiggas auch in flüssiger Form aus dem Tank zu fördern. Dies funktioniert sogar dann, wenn der Tank tiefer angeordnet ist als die Pumpe, die Leitung, die sich aus dem Tank zu der Pumpe erstreckt, also eine Steigleitung ist, durch die das Flüssiggas entgegen der Schwerkraft gefördert werden muss. Sobald die Flüssigkeit auf die Eingangsstufe der Pumpe trifft, vermindert sich die Drehzahl der Pumpe von Überdrehzahl auf Betriebsdrehzahl und die Flüssigkeit wird im konventionellen Betrieb der Pumpe gefördert.

Die Erfindung wird nachfolgend unter Bezugnahme auf die beigefügten Zeichnungen anhand vorteilhafter Ausführungsformen beispielhaft beschrieben. Es zeigen:
- Fig. 1:: eine schematische Darstellung einer erfindungsgemäßen Seitenkanalpumpe;
- Fig. 2:: eine Anordnung aus einer erfindungsgemäßen Seitenkanalpumpe und einem Flüssiggastank; und
- Fig. 3:: eine weitere Ausführungsform einer erfindungsgemäßen Seitenkanalpumpe.

Bei einer erfindungsgemäßen Seitenkanalpumpe in Fig. 1 ist eine Welle 14 drehbar in einem Pumpengehäuse 15 gelagert. Das Pumpengehäuse 15 ist mit einer Einlassöffnung 16 und einer Auslassöffnung 17 versehen, wobei die Einlassöffnung 16 konzentrisch zu der Welle 14 angeordnet ist. Das der Eingangsöffnung 16 gegenüberliegende Ende des Pumpengehäuses 15 ist geschlossen, so dass das Ende der Welle 14 innerhalb des Gehäuses 15 aufgenommen ist. Indem das eine Ende der Welle 14 in die Einlassöffnung 16 mündet und das andere Ende der Welle 14 in dem Pumpengehäuse 15 aufgenommen ist, ist die Pumpe dichtungslos in dem Sinne, dass es keine Stelle gibt, an der der Innenraum und der Außenraum der Pumpe lediglich durch eine Wellendichtung getrennt sind. Dies hat den Vorteil, dass ein Austreten des geförderten Mediums sicher verhindert werden kann.

In dem Pumpengehäuse 15 ist außerdem ein Antriebsmotor aufgenommen, der einen mit der Welle 14 verbundenen Rotor 19 und einen Stator 20 umfasst. Über eine Steuerelektronik 35 wird der Motor angesteuert und insbesondere die Drehzahl des Motors eingestellt.

Die erfindungsgemäße Pumpe umfasst zwei Seitenkanalstufen, in denen jeweils ein Flügelrad 22 sich in einer Arbeitskammer 23 dreht. Die Flügelräder 22 haben sternförmig angeordnete Flügel mit offenen Flügelzwischenräumen, die eng von dem Gehäuse 15 umgeben sind. Axial neben dem Flügelrad 22 bildet das Gehäuse 15 einen zum Flügelrad 22 hin offenen Seitenkanal 24, in welchem das Fördermedium durch Impulsaustausch mit dem Flügelrad 22 gefördert wird. Das Eintrittsende des Seitenkanals 24 liegt gegenüber einer im Gehäuse gebildeten Eintrittsöffnung der Arbeitskammer 23, die in Fig. 1 nicht sichtbar ist. Das durch die Eintrittsöffnung eintretende Medium gelangt durch die Zwischenräume der Flügel hindurch zum Seitenkanal 24. Von der Austrittsöffnung der vorangehenden Arbeitskammer 23 erstreckt sich jeweils ein in Fig. 1 nur schematisch angedeuteter Kanal 25 durch das Pumpengehäuse 15 hindurch bis zu der Eintrittsöffnung der nachfolgenden Arbeitskammer 23. Das geförderte Medium durchläuft also nacheinander die beiden Seitenkanalstufen der Pumpe.

Die Eingangsstufe 26 der Pumpe ist als Zentrifugalstufe gestaltet. Ein mit der Welle 14 verbundenes Laufrad 27 ist mit Kanälen 18 versehen, die sich von einem zentralen Bereich zu einem peripheren Bereich des Laufrads 27 erstrecken. Das im zentralen Bereich in die Kanäle 18 eintretende Medium wird durch die Zentrifugalkraft nach außen bewegt. Vom äußeren Ende des Laufrads 27 erstreckt sich ein Kanal durch das Pumpengehäuse 15 zur Einlassöffnung der ersten Arbeitskammer 23.

Das Pumpengehäuse 15 umgibt die Arbeitskammern 23 der Pumpe sowie den Motor 19, 20 mit einem Abstand, so dass innerhalb des Pumpengehäuses ein die Arbeitskammern 23 und den Motor 19, 20 umgebender Ringspalt 40 gebildet wird. Die Ausgangsseite der zweiten Seitenkanalstufe mündet in den Ringspalt 40. Die Auslassöffnung 17 der Pumpe ist ebenfalls an den Ringspalt 40 angeschlossen. Das durch die Pumpe geförderte Medium bewegt sich also von der Ausgangsseite der zweiten Seitenkanalstufe durch den Ringspalt 40 zur Ausgangsöffnung 17 der Pumpe.

Der Stator 20 des Antriebsmotors ist von einem Außenrohr 41 umgeben. Das Außenrohr 41 erstreckt sich längs des Motors und bildet zugleich die innere Begrenzung des Ringspalts 40. Nach innen hin ist der Stator 20 des Antriebsmotors durch ein Innenrohr 42 begrenzt. Der Raum zwischen dem Innenrohr 42 und dem Außenrohr 41 ist durch den Stator 20 vollständig ausgefüllt. Der Stator 20 steht in direktem großflächigem Kontakt mit dem Innenrohr 42 und dem Außenrohr 41, so dass eine gute Wärmeübertragung zwischen dem Stator 20 und dem Innenrohr 41 sowie dem Außenrohr 42 gewährleistet ist. Im Bereich der Wickelköpfe 43 ist der Raum zwischen dem Stator 20 und dem Innenrohr 42 sowie dem Außenrohr 41 mit einer wärmeleitenden Vergussmasse 47 ausgefüllt.

Zwischen dem Antriebsmotor 19, 20 und der Steuerelektronik 35 erstreckt sich von dem Ringspalt 40 eine Mehrzahl von Kanälen 44 radial nach innen. Die Kanäle 44 münden in den Motorspalt 45 zwischen dem Rotor 19 und dem Innenrohr 42 des Stators 20. Der Motorspalt 45 erstreckt sich über die gesamte Länge des Antriebsmotors 19, 20 und geht über in einen Spalt 46, der zwischen dem Pumpengehäuse 15 und der Welle 14 eingeschlossen ist. Der Spalt 46 mündet in die Arbeitskammer 23 der zweiten Seitenkanalstufe der Pumpe und wird deswegen nachfolgend als Kammerspalt 46 bezeichnet.

Die Kanäle 44, der Motorspalt 45 und der Kammerspalt 46 sind Bestandteile eines Kühlkreislaufs, der sich von der Arbeitskammer 23 der zweiten Seitenkanalstufe durch den Ringspalt 40, die Kanäle 44, den Motorspalt 45 und den Kammerspalt 46 zurück in die Arbeitskammer 23 der zweiten Seitenkanalstufe der Pumpe erstreckt. Der Querschnitt des Kühlkreislaufs ist wesentlich kleiner als der Querschnitt der Austrittsöffnung 17, so dass nur ein kleiner Anteil des geförderten Mediums sich als Kühlmedium entlang dem Kühlkreislauf bewegt, während der größere Anteil des geförderten Mediums die Pumpe durch die Austrittsöffnung 17 verlässt.

Das Kühlmedium wird in dem Kühlkreislauf durch den Druckunterschied zwischen der Ausgangsseite der zweiten Seitenkanalstufe der Pumpe und dem Kammerspalt 46 in Bewegung gehalten. Der Druckunterschied entspricht etwa der Hälfte der Druckdifferenz zwischen der Eingangsseite und der Ausgangsseite der zweiten Seitenkanalstufe der Pumpe.

Der Kühlkreislauf ist so gestaltet, dass er in großflächigem Kontakt mit dem Innenrohr 42 und dem Außenrohr 41 des Stators 20 steht und dadurch wirksam Wärme von dem Stator 20 abführen kann. Mit den Kanälen 44 erstreckt sich der Kühlkreislauf zwischen dem Antriebsmotor 19, 20 und der Steuerelektronik 35, so dass gleichzeitig auch die Steuerelektronik 35 gekühlt wird. In dem Motorspalt 45 steht das Kühlmedium außer mit dem Stator 20 in einem großflächigen Kontakt mit dem Rotor 19, so dass auch dieser wirksam gekühlt wird. Nach seiner Rückkehr in die Arbeitskammer 23 vermischt sich das Kühlmedium mit dem geförderten Medium, das durch die Eingangsöffnung in die Arbeitskammer 23 eintritt, so dass sich die von dem Kühlmedium aufgenommene Wärme in dem Volumenstrom verteilt.

Der Kühlkreislauf ist so gestaltet, dass die erfindungsgemäße Pumpe im Dauerbetrieb auf einer konstanten Betriebstemperatur gehalten werden kann, wenn die Pumpe ein flüssiges Medium gefordert. Fördert die Pumpe hingegen ein gasförmiges Medium, so wird nur eine geringere Wärmemenge abgeführt und die Pumpe erwärmt sich.

Um trotzdem ein schnelles Überhitzen der Pumpe zu vermeiden, ist der Motor so gestaltet, dass er eine große Wärmekapazität hat. Sowohl der Rotor 19 als auch der Stator 20 sind zu diesem Zweck sehr massiv ausgeführt. Insbesondere wird bei dem Stator 20 eine hohe Wärmekapazität dadurch erreicht, dass der Raum zwischen dem Innenrohr 42 und dem Außenrohr 41 vollständig ausgefüllt ist. Mit dieser Gestaltung des Stators 20 wird einem Überhitzen also in zweierlei Hinsicht entgegengewirkt. Zum einen kann durch die massive Gestaltung eine große Wärmemenge aufgenommen werden. Zum zweiten kann durch den großflächigen Kontakt des Innenrohrs 42 sowie des Außenrohrs 41 mit dem Kühlkreislauf eine große Wärmemenge abgegeben werden. Es wird dadurch möglich, über einen Zeitraum von beispielsweise mehr als 1 Minute Gas zu fördern, ohne dass die Pumpe überhitzt.

Ein Anwendungsbeispiel der erfindungsgemäßen Pumpe ist in Fig. 2 gezeigt. Die erfindungsgemäße Pumpe 28 ist an einen Flüssiggastank 29 angeschlossen. Eine Steigleitung 31 erstreckt sich vom unteren Teil des Tanks 29 hin zu der Einlassöffnung 16 der Pumpe 28. An die Auslassöffnung 17 der Pumpe 28 ist eine Leitung 34 angeschlossen, die zu einem Fahrzeug 32 führt, das mit Flüssiggas 30 betankt werden soll. Der Volumenstrom der Pumpe ist so groß, dass er von dem Auto 32 nicht vollständig aufgenommen werden kann. In einem Abscheider 33 werden Gasblasen aus dem Volumenstrom abgeschieden und in den Tank 29 zurückgeleitet.

Der Tank 29 ist zu etwa einem Drittel mit Flüssiggas 30 gefüllt. Der verbleibende Raum in dem Tank 29 sowie in der Steigleitung 31 ist mit verdampftem Flüssiggas gefüllt, der Druck entspricht folglich dem Dampfdruck des Flüssiggases. Wird die Pumpe 28 aus diesem Zustand heraus in Betrieb gesetzt, tritt das Flüssiggas zunächst in gasförmigem Zustand in die Pumpe 28 ein. Da mit dem Anlegen von Unterdruck in dem Tank 29 immer weiter Flüssiggas verdampft, muss die Saugleistung der Pumpe in dieser Phase groß sein, um trotzdem Flüssiggas in flüssigem Zustand durch die Steigleitung 31 anzusaugen. Gemäß der Erfindung wird dies dadurch erreicht, dass die Pumpe in dieser Phase mit einer Überdrehzahl betrieben wird, die deutlich oberhalb der Betriebsdrehzahl liegt. Die Überdrehzahl, mit der die Pumpe quasi als Gebläse betrieben wird, kann beispielsweise 6000 U/min betragen. Diese Drehzahl liegt deutlich oberhalb der Drehzahl, mit der die Pumpe maximal betrieben werden kann, wenn Flüssigkeit gefördert wird. Beim Fördern von Flüssigkeit wird die Pumpe beispielsweise mit einer Drehzahl von 3000 U/min betrieben. Die Flüssigkeit wird mit einem Volumenstrom von beispielsweise 35 m³/h gefördert.

Trotz der höheren Drehzahl liegt die Leistung der Pumpe, wenn sie als Gebläse betrieben wird, niedriger als im normalen Betrieb, in dem Flüssigkeit gefördert wird. Wenn also eine geringe Leistung ausreicht, um die Pumpe auf die Überdrehzahl zu beschleunigen, folgt daraus, dass die Arbeitskammern 23 der Pumpe gasgefüllt sind. Die Steuerung 35 ist folglich dazu ausgelegt, den Elektromotor 21 bei der Überdrehzahl mit geringer Leistung zu betreiben.

Sobald Flüssigkeit in die Pumpe eintritt, erhöht sich der Widerstand schlagartig und die Pumpe wird abgebremst. Die Steuerung 35 ist so ausgelegt, dass sie die Leistung des Elektromotors 21 erhöht, sobald die Pumpe 28 auf Betriebsdrehzahl abgebremst ist, um die Pumpe auf dieser Drehzahl zu halten. Dieser Betriebszustand wird so lange beibehalten, bis das Auto 32 vollgetankt ist. Sobald dies der Fall ist, wird die Pumpe 28 abgeschaltet.

Im Stillstand der Pumpe verdampft laufend Flüssiggas, das noch in der Pumpe enthalten ist, so dass die Arbeitsräume 23 nach genügend langer Wartezeit wieder in den Ausgangszustand zurückkehren, in dem sie gasgefüllt sind. Soll ein weiteres Auto betankt werden, kann die Pumpe erneut mit geringer Leistung auf die Überdrehzahl beschleunigt werden. Findet hingegen der nächste Tankvorgang statt, bevor die Flüssigkeit aus der Pumpe verdampft ist, ist der Widerstand deutlich höher, und die Pumpe wird von Anfang an mit hoher Leistung bei Betriebsdrehzahl betrieben, so dass Flüssigkeit gefördert werden kann.

Bei der alternativen Ausführungsform der Fig. 3 ist das Pumpengehäuse 15 mit zwei Entlüftungsventilen 48 versehen, die in den Ringspalt 46 münden. Die Entlüftungsventile 48 sind offen, solange Gas gefördert wird. Die Entlüftungsventile 48 schließen, wenn flüssiges Medium gefordert wird. Bezogen auf das Ausführungsbeispiel der Fig. 2 wird das durch die Entlüftungsventile 48 austretende Gas genau wie das mit dem Abscheider 33 abgetrennte Gas zurück in den Tank 29 geleitet.

## Patentansprüche

1. Seitenkanalpumpe mit einem Pumpengehäuse (15), in dem eine Mehrzahl von mit einem Seitenkanal(24) versehenen Arbeitskammern (23) und ein Motor (19, 20) angeordnet sind, mit einem Flügelrad (22) in der Arbeitskammer (23), das sich mit einer von dem Motor (19, 20) angetriebenen Welle (14) dreht, und mit einem Kühlkreislauf (40, 44, 45, 46), der sich von der Arbeitskammer (23) zu dem Motor (19, 20) und von dem Motor (19, 20) zu einem Saugabschnitt (46) der Pumpe erstreckt, **dadurch gekennzeichnet, dass** der Kühlkreislauf (40, 44, 45, 46) aus einer Arbeitskammer (23) gespeist wird, deren Ausgangsseite mit einer Ausgangsöffnung (17) der Seitenkanalpumpe verbunden ist, wobei
der Saugabschnitt (46) in der Arbeitskammer (23) angeordnet ist, aus der der Kühlkreislauf (40, 44, 45, 46) gespeist wird.

2. Seitenkanalpumpe nach Anspruch 1, **dadurch gekennzeichnet, dass** der Kühlkreislauf (40, 44, 45, 46) in einem Spalt (46) der Arbeitskammer (23) mündet, der zwischen der Welle (14) und einem die Welle umgebenden Abschnitt des Pumpengehäuses (15) ausgebildet ist.

3. Seitenkanalpumpe nach einem der Ansprüche 1 oder 2, **dadurch gekennzeichnet, dass** der Kühlkreislauf (40, 44, 45, 46) sich zwischen dem Rotor (19) und dem Stator (20) des Motors hindurch erstreckt.

4. Seitenkanalpumpe nach einem der Ansprüche 1 bis 3, **dadurch gekennzeichnet, dass** in dem Pumpengehäuse (15) eine Steuerelektronik (35) aufgenommen ist und dass der Kühlkreislauf (40, 44, 45, 46) sich zwischen dem Motor (19, 20) und der Steuerelektronik (35) erstreckt.

5. Seitenkanalpumpe nach einem der Ansprüche 1 bis 4, **dadurch gekennzeichnet, dass** zwischen dem Pumpengehäuse (15) und dem Motor (19, 20) ein Ringspalt (40) ausgebildet ist.

6. Seitenkanalpumpe nach Anspruch 5, **dadurch gekennzeichnet, dass** der Kühlkreislauf (40, 44, 45, 46) sich durch den Ringspalt (40) hindurch erstreckt.

7. Seitenkanalpumpe nach Anspruch 5 oder 6, **dadurch gekennzeichnet, dass** der Motor (19, 20) mit einem Außenrohr (41) umgeben ist und dass das Außenrohr (41) an den Ringspalt (40) angrenzt.

8. Seitenkanalpumpe nach einem der Ansprüche 1 bis 7, **dadurch gekennzeichnet, dass** der Motor (19, 20) ein Innenrohr (42) umfasst, das zwischen dem Rotor (19) und dem Stator (20) des Motors angeordnet ist.

9. Seitenkanalpumpe nach den Ansprüchen 1, 5, 7 und 8, **dadurch gekennzeichnet, dass** der Stator (19) den Raum zwischen dem Innenrohr (42) und dem Außenrohr (41) über einen Längsabschnitt des Motors (19, 20) vollständig ausfüllt.

10. Seitenkanalpumpe nach Anspruch 9, **dadurch gekennzeichnet, dass** ein die Wickelköpfe (43) des Stators (20) umgebender Raum mit einer Vergussmasse (47) ausgefüllt ist.

11. Seitenkanalpumpe nach einem der Ansprüche 1 bis 10, **dadurch gekennzeichnet, dass** das Pumpengehäuse (15) mit einem Entlüftungsventil (48) versehen ist.

12. Seitenkanalpumpe nach einem der Ansprüche 1 bis 11, **gekennzeichnet durch** eine Steuerung, die dazu ausgelegt ist, die Pumpe mit einer Überdrehzahl zu betreiben, wenn die Arbeitskammer (23) der Pumpe gasgefüllt ist, und die Drehzahl auf eine Betriebsdrehzahl zu vermindern, wenn Flüssigkeit in die Pumpe eintritt.

## Claims

1. Side-channel pump having a pump housing (15) in which a plurality of operating chambers (23) which are provided with a side channel (24) and a motor (19, 20) are arranged, having an impeller (22) in the operating chamber (23) which rotates with a shaft (14) which is driven by the motor (19, 20), and having a cooling circuit (40, 44, 45, 46) which extends from the operating chamber (23) to the motor (19, 20) and from the motor (19, 20) to a suction portion (46) of the pump, **characterized in that** the cooling circuit (40, 44, 45, 46) is supplied from an operating chamber (23) whose outlet side is connected to an outlet opening (17) of the side-channel pump, wherein
the suction portion (46) is arranged in the operating chamber (23) from which the cooling circuit (40, 44, 45, 46) is supplied.

2. Side-channel pump according to Claim 1, **characterized in that** the cooling circuit (40, 44, 45, 46) opens in a gap (46) of the operating chamber (23) which is formed between the shaft (14) and a portion of the pump housing (15) which surrounds the shaft.

3. Side-channel pump according to one of Claims 1 and 2, **characterized in that** the cooling circuit (40, 44, 45, 46) extends between the rotor (19) and the stator (20) of the motor.

4. Side-channel pump according to one of Claims 1 to 3, **characterized in that** an electronic control system (35) is received in the pump housing (15) and **in that** the cooling circuit (40, 44, 45, 46) extends between the motor (19, 20) and the electronic control system (35).

5. Side-channel pump according to one of Claims 1 to 4, **characterized in that** an annular gap (40) is formed between the pump housing (15) and the motor (19, 20).

6. Side-channel pump according to Claim 5, **characterized in that** the cooling circuit (40, 44, 45, 46) extends through the annular gap (40).

7. Side-channel pump according to Claim 5 or 6, **characterized in that** the motor (19, 20) is surrounded by an outer pipe (41) and **in that** the outer pipe (41) adjoins the annular gap (40).

8. Side-channel pump according to one of Claims 1 to 7, **characterized in that** the motor (19, 20) comprises an inner pipe (42) which is arranged between the rotor (19) and the stator (20) of the motor.

9. Side-channel pump according to Claims 1, 5, 7 and 8, **characterized in that** the stator (19) completely fills the space between the inner pipe (42) and the outer pipe (41) over a longitudinal portion of the motor (19, 20).

10. Side-channel pump according to Claim 9, **characterized in that** a space which surrounds the end windings (43) of the stator (20) is filled with a casting compound (47).

11. Side-channel pump according to one of Claims 1 to 10, **characterized in that** the pump housing (15) is provided with a ventilation valve (48).

12. Side-channel pump according to one of Claims 1 to 11, **characterized by** a control system which is configured to operate the pump with an overspeed when the operating chamber (23) of the pump is filled with gas and to reduce the speed to an operating speed when liquid enters the pump.

## Revendications

1. Pompe à canal latéral comportant un carter de pompe (15) dans lequel sont disposés une pluralité de chambres de travail (23) dotées d'un canal latéral (24) et un moteur (19, 20), comportant une roue à palettes (22) dans la chambre de travail (23), laquelle roue à palettes tourne avec un arbre (14) entraîné par le moteur (19, 20), et comportant un circuit de refroidissement (40, 44, 45, 46) qui s'étend de la chambre de travail (23) au moteur (19, 20) et du moteur (19, 20) à une partie d'aspiration (46) de la pompe, **caractérisée en ce que** le circuit de refroidissement (40, 44, 45, 46) est alimenté à partir d'une chambre de travail (23) dont le côté de sortie est relié à une ouverture de sortie (17) de la pompe à canal latéral, la partie d'aspiration (46) étant disposée dans la chambre de travail (23) à partir de laquelle le circuit de refroidissement (40, 44, 45, 46) est alimenté.

2. Pompe à canal latéral selon la revendication 1, **caractérisée en ce que** le circuit de refroidissement (40, 44, 45, 46) débouche dans un interstice (46) de la chambre de travail (23) qui est formé entre l'arbre (14) et une partie du carter de pompe (15) entourant l'arbre.

3. Pompe à canal latéral selon l'une des revendications 1 et 2, **caractérisée en ce que** le circuit de refroidissement (40, 44, 45, 46) s'étend entre le rotor (19) et le stator (20) du moteur.

4. Pompe à canal latéral selon l'une des revendications 1 à 3, **caractérisée en ce qu'**une électronique de commande (35) est logée dans le carter de pompe (15) et **en ce que** le circuit de refroidissement (40, 44, 45, 46) s'étend entre le moteur (19, 20) et l'électronique de commande (35) .

5. Pompe à canal latéral selon l'une des revendications 1 à 4, **caractérisée en ce qu'**un interstice annulaire (40) est formé entre le carter de pompe (15) et le moteur (19, 20).

6. Pompe à canal latéral selon la revendication 5, **caractérisée en ce que** le circuit de refroidissement (40, 44, 45, 46) s'étend à travers l'interstice annulaire (40).

7. Pompe à canal latéral selon la revendication 5 ou 6, **caractérisée en ce que** le moteur (19, 20) est entouré par un tube extérieur (41) et **en ce que** le tube extérieur (41) est adjacent à l'interstice annulaire (40).

8. Pompe à canal latéral selon l'une des revendications 1 à 7, **caractérisée en ce que** le moteur (19, 20) comporte un tube intérieur (42) qui est disposé entre le rotor (19) et le stator (20) du moteur.

9. Pompe à canal latéral selon les revendications 1, 5, 7 et 8, **caractérisée en ce que** le stator (19) remplit complètement l'espace entre le tube intérieur (42) et le tube extérieur (41) sur une partie longitudinale du moteur (19, 20).

10. Pompe à canal latéral selon la revendication 9, **caractérisée en ce qu'**un espace entourant les têtes de bobine (43) du stator (20) est rempli d'une masse de scellement (47).

11. Pompe à canal latéral selon l'une des revendications 1 à 10, **caractérisée en ce que** le carter de pompe (15) est doté d'une soupape de dégazage (48).

12. Pompe à canal latéral selon l'une des revendications 1 à 11, **caractérisée par** une commande qui est conçue pour faire fonctionner la pompe en surrégime lorsque la chambre de travail (23) de la pompe est remplie de gaz, et pour réduire le régime à un régime de fonctionnement lorsque du liquide entre dans la pompe.
